# EUROPÄISCHE PATENTSCHRIFT

(11) **EP 0 875 617 B1**
(45) Veröffentlichungstag und Bekanntmachung des Hinweises auf die Patenterteilung: **28.05.2003**
(21) Anmeldenummer: 98106650.9
(22) Anmeldetag: 09.04.1998
(51) Int. Cl.: D06F 81/10

(54) **Bügelbrett**
Ironing board
Planche à repasser

(30) Priorität: 01.05.1997 DE 29707831 U
(43) Veröffentlichungstag der Anmeldung: 04.11.1998
(73) Patentinhaber: HÄFELE GmbH & Co., D-72202 Nagold (DE)
(72) Erfinder: Böttcher, Wolfram-Dietrich, 71159 Mötzingen (DE); Krauss, Joachim, 72218 Wildberg (DE); Oettl, Reinhold, 71154 Nufringen (DE); Walther, Ronald, 72202 Nagold (DE)
(74) Vertreter: KOHLER SCHMID + PARTNER

(56) Entgegenhaltungen:
- WO-A-91/05497
- US-A- 2 599 399
- US-A- 2 611 197
- US-A- 5 444 928

## Beschreibung

Die Erfindung betrifft ein Bügelbrett mit einem auf ein Rückteil aufklappbaren Vorderteil und einem am Rückteil längsverschiebbar angeordneten Stützträger für das Vorderteil, der durch eine Schwenkbewegung des Bügelbretts über das Rückteil hinaus nach vorne ausfahrbar ist.

Bei bekannten Bügelbrettern dieser Art ist das Rückteil zusammen mit dem aufgeklappten Vorderteil über mindestens ein Parallelogrammlenkerpaar von einer unteren Ruhestellung in eine obere Arbeitsstellung schwenkbar an einem in einer Führung verschiebbar gelagerten Auszug angeordnet. Der Stützträger ist dabei über einen Schubarm gelenkig mit dem Auszug derart verbunden, daß der Stützträger beim Hochschwenken von Rück- und Vorderteil mittels des Parallelogrammlenkerpaars selbsttätig beim Ausziehen des Bügelbretts in eine das Vorderteil stützende Stellung ausfährt. Das Vorderteil kann dann bis zur Anlage auf den Stützträger manuell aufgeschwenkt werden.

Allerdings gibt es auch klappbare Bügelbretter, die nicht mittels Parallelogrammlenkern aus einer unteren Ruhelage in eine obere Arbeitsstellung hochschwenken und bei denen ebenfalls ein selbsttätiges Ausfahren des Stützträger für das Vorderteil wünschenswert wäre.

Es ist daher die Aufgabe der vorliegenden Erfindung, ein Bügelbrett der eingangs genannten Art derart weiterzubilden, daß der Stützträger in eine stützende Stellung über einen möglichst einfachen Mechanismus selbständig ausgefahren werden kann.

Diese Aufgabe wird erfindungsgemäß durch einen Schubarm gelöst, der mit dem Stützträger und dem Vorderteil gelenkig verbunden ist, wobei sich die Gelenkverbindung am Stützträger in Ausfahrrichtung des Stützträgers gesehen vor der Gelenkverbindung am Vorderteil befindet.

Über den Schubarm ist der Stützträger derart mit dem Vorderteil bewegungsgekoppelt, daß beim Aufschwenken des Vorderteils aus seiner aufgeklappten Stellung in seine Arbeitsstellung, in der das Rückteil und das Vorderteil eine ebene Auflagefläche bilden, der Stützarm als Stütze für das Vorderteil nach vorne ausgefahren wird. Dabei wird der Stützträger vorzugsweise bis vollständig in seine Endstellung ausgefahren. Durch die in Ausfahrrichtung versetzte Anordnung der beiden Gelenkverbindungen ist sichergestellt, daß der Schubarm in Ausfahrrichtung des Stützträgers gerichtet ist und damit die Aufschwenkbewegung des Vorderteils in eine am Stützträger in Ausfahrrichtung wirkende Bewegungskomponente umgesetzt wird.

Bei einer besonders bevorzugten Ausführungsform der Erfindung ist der Schubarm zumindest in Ausfahrrichtung federnd ausgebildet, so daß beim Aufschwenken des Vorderteils auftretende Abstandsänderungen zwischen beiden Gelenkverbindungen des Schubarms durch dessen elastische Verformung ausgeglichen werden können. Außerdem kann der Stützarm durch einen federnden Schubarm in Ausfahrrichtung federbeaufschlagt sein, wodurch der Stützarm z.B. beim anfänglichen Aufschwenken des Vorderteils nach vorne vorspannt ist und etwas vorschnellen kann.

Auch dadurch, daß der Schubarm am Stützträger und/oder am Vorderteil verschiebbar gelagert ist, läßt sich der Anlenkpunkt des Schubarms am Stützträger oder am Vorderteil entsprechend der Aufschwenkbewegung des Vorderteils verlagern.

Bei bevorzugten Ausführungsformen der Erfindung ist zu beiden Seiten des Stützträgers ein Schubarm vorgesehen, wodurch sich quer zur Ausfahrrichtung des Stützträgers an diesem wirkende Querkräfte gegenseitig kompensiert werden können.

Bei einer ganz besonders bevorzugten Ausführungsform ist der Schubarm als vorzugsweise gabelförmiger Drahtbügel ausgebildet, dessen Federwirkung sich z.B. über seine Querschnittsdicke beliebig einstellen läßt. Ein solcher gabelförmiger Drahtbügel läßt sich durch Biegen einfach fertigen und auch problemlos durch Lagerbohrungen oder Lagerbuchsen im Vorderteil oder im Stützträger "einfädeln".

Als vorteilhafte Weiterbildung dieser Ausführungsform ist vorgesehen, daß der Drahtbügel einen in Ausfahrrichtung gesehen mittleren Abschnitt für die Gelenkverbindung mit dem Stützträger und jeweils seitlich einen Außenabschnitt für die Gelenkverbindung mit dem Vorderteil aufweist. Diese mittleren und seitlichen Abschnitte bilden dann jeweils die Schwenkachsen des Schubarms am Vorderteil und am Stützträger.

In einer anderen Weiterbildung ist der Drahtbügel zwischen den beiden Gelenkverbindungen abgewinkelt, wodurch in diesem Bereich eine gewisse Federung erreicht werden kann. Außerdem läßt sich so der Stützarm z.B. beim anfänglichen Auf schwenken des Vorderteils in Ausfahrrichtung vorspannen.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigt:
- Fig. 1: ein erfindungsgemäßes Bügelbrett in einer Ausgangsstellung mit einem auf ein Vorderteil aufgeklappten Rückteil;
- Fig. 2: das Bügelbrett der Fig. 1 mit dem in eine mittlere Stellung aufgeschwenkten Vorderteil;
- Fig. 3: das Bügelbrett der Fig. 1 mit dem in seine Arbeitsstellung vollständig aufgeschwenkten Vorderteil;
- Fig. 4: eine Draufsicht auf einen Schubarm des in den Fign. 1 bis 3 gezeigten Bügelbretts; und
- Fig. 5: eine Seitenansicht des in Fig. 4 gezeigten Schubarms.

In den Fign. 1 bis 3 ist mit 1 ein Bügelbrett bezeichnet, dessen Arbeitsfläche durch ein Rückteil 2 und ein Vorderteil 3 gebildet ist. Das Vorderteil 3 ist über ein Schwenkscharnier 4 am Rückteil 2 gelagert und läßt sich aus seiner Ausgangsstellung (Fig. 1) in Richtung des Pfeils 5 in seine Arbeitsstellung (Fig. 3) aufschwenken, in der das Rückteil 2 und das Vorderteil 3 eine ebene Auflagefläche bilden. Am Rückteil 2 ist über zwei Führungswinkel 6, 7 noch ein Stützträger 8 in Ausfahrrichtung 9 längenverschiebbar gelagert. Dieser Stützträger 8 dient, wie Fig. 3 zeigt, der Abstützung des in seine Arbeitsstellung aufgeschwenkten Vorderteils 3.

Damit beim Aufschwenken des Vorderteils 3 der Stützträger 8 selbsttätig in seine das Vorderteil 3 stützende Stellung ausfährt, ist das vordere Ende des Stützträgers 8 über einen Schubarm 10 mit dem Vorderteil 3 bewegungsgekoppelt. Dazu ist der Schubarm 10 bei 11 am Vorderteil 3 und bei 12 am vorderen Ende des Stutzträgers 8 angelenkt, wobei die am Stützträger 8 befindliche Gelenkverbindung 12 in Ausfahrrichtung 9 des Stützträgers 8 gesehen vor der am Vorderteil 3 befindlichen Gelenkverbindung 11 angeordnet ist. So wird das Auf schwenken des Vorderteils 3 über den auch in Ausfahrrichtung 9 wirkenden Schubarm 10 in eine Ausfahrbewegung des Stützarms 8 in Ausfahrrichtung 9 umgesetzt.

Wie der in den Fign. 1 bis 3 dargestellte Bewegungsablauf zeigt, ist der Schubarm 10 nicht starr, sondern elastisch ausgebildet, wodurch er sich dem während des Aufschwenkens des Vorderteils 3 verändernden Abstand zwischen den beiden Gelenkverbindungen 11, 12 anpassen kann. Während der Schubarm 10 in der Ruhestellung (Fig. 1) noch die Höhe zwischen dem Rückteil 2 und dem Vorderteil 3, d.h. die Länge des Schwenkscharniers 4, durch eine Abwinkelung ausgleicht, verläuft der Schubarm 10 in der Endstellung des Vorderteils 3 (Fig. 3) näher an der Verbindungslinie zwischen beiden Gelenkverbindungen 11, 12. Um dem veränderlichen Abstand zwischen beiden Gelenkverbindungen 11, 12 Rechnung zu tragen, kann der Schubarm 10 auch in einer Führung (nicht gezeigt) am Vorderteil 3 oder am Stützträger 8 verschiebbar gelagert sein.

Wie die Fign. 4 und 5 zeigen, ist der Schubarm 10 als gabelförmiger Drahtbügel ausgebildet, der bezüglich seiner Mittelebene symmetrisch ist. Ein mittlerer Abschnitt 13 bildet die Schwenkachse der hinteren Gelenkverbindung 12 und ist in einer Lageröffnung (nicht gezeigt) im Stützarm 8 gelagert. Die beiden äußeren Abschnitte 14 des Schubarms 10 bilden die Schwenkachse der hinteren Gelenkverbindung 12 und sind am Vorderteil 3 über Lagerbuchsen 15 aus Kunststoff gelagert (Fig. 1). Der mittlere Abschnitt 13 geht in die äußeren Abschnitte 14 jeweils über zwei Arme 16, 17 über, wobei der vordere kürze Arm 16 gegenüber dem hinteren Arm 17 um einen Winkel β von etwa 52° abgewinkelt ist. Durch diese Abwinklung ist der Stützträger 8 in der Ausgangsstellung (Fig. 1) durch den Schubarm 10 federnd in Ausfahrrichtung 9 beaufschlagt und fährt daher bereits beim anfänglichen Aufschwenken des Vorderteils 3 in Ausfahrrichtung 9 aus.

Eine Längsöffnung 18 am Stützträger 8 im Bereich der Gelenkverbindung 12 ermöglicht das Einfädeln des in Fig. 4 gezeigten Schubarms 10 durch den Stützträger 8 und das Vorderteil 3 hindurch in seine Einbaulage.

## Patentansprüche

1. Bügelbrett (1) mit einem auf ein Rückteil (2) aufklappbaren Vorderteil (3), mit einem am Rückteil (2) angeordneten Stützträger (8) und mit einem Schubarm (10), der einenends mit dem Vorderteil (3) gelenkig verbunden ist, **dadurch gekennzeichnet, dass** der Schubarm (10) anderenends direkt mit dem Stützträger (8) gelenkig verbunden ist, wobei der Stützträger (8) unmittelbar am Rückteil (2) längsverschiebbar angeordnet ist, dass der Stützträger durch eine Schwenkbewegung des Vorderteils (3) über das Rückteil (2) hinaus nach vorne ausfahrbar ist und dass sich beim Aufschwenken die Gelenkverbindung (12) am Stützträger (8) in Ausfahrrichtung (9) des Stützträgers (8) gesehen stets vor der Gelenkverbindung (11) am Vorderteil befindet.

2. Bügelbrett nach Anspruch 1, **dadurch gekennzeichnet, dass** der Schubarm (10) zumindest in Ausfahrrichtung (9) federnd ausgebildet ist.

3. Bügelbrett nach Anspruch 1 oder 2, **dadurch gekennzeichnet, dass** der Schubarm (10) am Stützträger (8) und/oder am Vorderteil (3) verschiebbar gelagert ist.

4. Bügelbrett nach einem der vorhergehenden Ansprüche, **dadurch gekennzeichnet, dass** zu beiden Seiten des Stützträgers (8) ein Schubarm (10) vorgesehen ist.

5. Bügelbrett nach einem der vorhergehenden Ansprüche, **dadurch gekennzeichnet, dass** der Schubarm (10) als, vorzugsweise gabelförmiger, Drahtbügel ausgebildet ist.

6. Bügelbrett nach Anspruch 5, **dadurch gekennzeichnet, dass** der Drahtbügel einen in Ausfahrrichtung (9) gesehen mittleren Abschnitt (13) für die Gelenkverbindung (12) mit dem Stützträger (8) und jeweils seitlich einen Außenabschnitt (14) für die Gelenkverbindung (11) mit dem Vorderteil (3) aufweist.

7. Bügelbrett nach Anspruch 5 oder 6, **dadurch gekennzeichnet, dass** der Drahtbügel zwischen den beiden Gelenkverbindungen (11, 12) abgewinkelt ist.

## Claims

1. Ironing board (1) comprising a front part (3) hingeable onto a back part (2), comprising a support carrier (8) arranged on the back part (2) and comprising a thrust arm (10) articulated at one end to the front part (3), **characterised in that** the thrust arm (10) is articulated at the other end directly to the support carrier (8), the support carrier 8 being longitudinally displaceably arranged directly on the back part (2), **in that** owing to a pivotal movement of the front part (3) the support carrier can be pulled out to the front beyond the back part (2) and **in that** on pivoting, the hinge joint (12) on the support carrier (8) is always located in front of the hinge joint (11) on the front part, viewed in the pull-out direction (9) of the support carrier (8).

2. Ironing board according to claim 1, **characterised in that** the thrust arm (10) is resilient in construction at least in the pull-out direction (9).

3. Ironing board according to claim 1 or 2, **characterised in that** the thrust arm (10) is displaceably mounted on the support carrier (8) and/or on the front part (3).

4. Ironing board according to any of the preceding claims, **characterised in that** a thrust arm (10) is provided on both sides of the support arm (8).

5. Ironing board according to any of the preceding claims, **characterised in that** the thrust arm (10) is constructed as a, preferably forked, wire stirrup.

6. Ironing board according to claim 5, **characterised in that**, viewed in the pull-out direction (9), the wire stirrup has a middle section (13) for the hinge joint (12) with the support carrier (8) and comprises a respective lateral outer section (14) for the hinge joint (11) with the front part (3).

7. Ironing board according to claim 5 or 6, **characterised in that** the wire stirrup is bent between the two hinge joints (11, 12).

## Revendications

1. Planche à repasser (1) avec une partie avant (3) pouvant être rabattue sur une partie arrière (2), avec un support (8) placé sur la partie arrière (2) et avec un bras coulissant (10) raccordé d'un côté à la partie avant (3) de manière articulée, **caractérisée en ce que** le bras coulissant (10) est raccordé de l'autre côté directement au support (8) de manière articulée, le support (8) étant placé directement sur la partie arrière (2) de manière déplaçable longitudinalement, **en ce que** le support est extensible vers l'avant par un mouvement oscillant de la partie avant (3) sur la partie arrière (2) et **en ce que,** lors du pivotement, l'assemblage articulé (12) sur le support (8), vu dans le sens d'extension (9) du support (8), se trouve toujours avant l'assemblage articulé (11) sur la partie avant.

2. Planche à repasser selon la revendication 1, **caractérisée en ce que** le bras coulissant (10) est formé de manière élastique au moins dans le sens d'extension (9).

3. Planche à repasser selon la revendication 1 ou 2, **caractérisée en ce que** le bras coulissant (10) est logé de manière déplaçable sur le support (8) et/ou sur la partie avant (3).

4. Planche à repasser selon l'une des revendications précédentes, **caractérisée en ce qu'**un bras coulissant (10) est prévu sur les deux côtés du support (8).

5. Planche à repasser selon l'une des revendications précédentes, **caractérisée en ce que** le bras coulissant (10) est formé comme un étrier en fil, de préférence en forme de fourche.

6. Planche à repasser selon la revendication 5, **caractérisée en ce que** l'étrier en fil présente, vu dans le sens d'extension (9), une section médiane (13) pour l'assemblage articulé (12) avec le support (8), et présente respectivement latéralement une section extérieure (14) pour l'assemblage articulé (11) avec la partie avant (3).

7. Planche à repasser selon la revendication 5 ou 6, **caractérisée en ce que** l'étrier en fil est coudé entre les deux assemblages articulés (11, 12).
